# FASCICULE DE BREVET EUROPEEN

(11) **EP 1 056 559 B1**
(45) Date de publication et mention de la délivrance du brevet: **30.07.2003**
(21) Numéro de dépôt: 99959484.9
(22) Date de dépôt: 16.12.1999
(51) Int. Cl.: B22D 11/04

(54) **LINGOTIERE PLURIANGULAIRE DE COULEE CONTINUE EN CHARGE D'UN PRODUIT METALLURGIQUE**
VIELECKIGE STRANGGIESSKOKILLE FÜR METALLURGISCHE PRODUKTE
INGOT MOULD WITH MULTIPLE ANGLES FOR LOADED CONTINUOUS CASTING OF METALLURGICAL PRODUCT

(30) Priorité: 18.12.1998 FR 9816055
(43) Date de publication de la demande: 06.12.2000
(73) Titulaire: USINOR, 92800 Puteaux (FR); SOCIETE ANONYME DES FORGES ET ACIERIES DE DILLING, 66748 Dillingen-Sarre (DE)
(72) Inventeur: PERRIN, Eric, 115, chemin du Puy du Roy F-13090 Aix en (FR); PERRIN, Gérard, F-57970 Kuntzig (FR); SALARIS, Cosimo, F-57158 Montigny Lès Metz (FR); WEISSELDINGER, Edouard, F-57730 Rombas (FR)
(74) Mandataire: Bouget, Lucien
(86) Numéro de dépôt international: FR9903166
(87) Numéro de publication internationale: WO00037197

(56) Documents cités:
- EP-B- 0 620 062
- FR-A- 2 747 062
- FR-A- 2 747 063

## Description

L'invention concerne une tête d'une lingotière de coulée continue en charge d'un produit métallurgique, tel qu'un bloom, une billette ou une brame en acier.

Dans le cas de la coulée continue d'un produit métallurgique, on coule un métal en fusion dans une partie supérieure ou tête d'une lingotière ayant une disposition générale verticale et hors de laquelle est extrait par le bas un produit solidifié en périphérie.

Le procédé dit de "coulée continue en charge", qui constitue en fait un perfectionnement du procédé général de coulée continue est mis en oeuvre d'une manière telle que le ménisque (surface libre du métal coulé) est reporté en amont du niveau où commence la solidification du métal à l'intérieur de la tête de la lingotière. Pour mettre en oeuvre le procédé de coulée continue en charge, l'élément tubulaire en cuivre habituel de la lingotière, refroidi par circulation interne d'eau de refroidissement, est surmonté, de façon parfaitement jointive, par une rehausse non refroidie en matière réfractaire thermo-isolante servant de réserve de métal en fusion alimentée par le jet de coulée depuis un répartiteur disposé au dessus à faible distance. Grâce à ce nouveau type de réalisation de la tête ce lingotière, le ménisque de métal liquide s'y établit, pendant la coulée, à l'intérieur de la rehausse réfractaire, alors que la solidification du métal ne commence qu'au niveau de l'élément tubulaire métallique refroidi, qui lui, comme en coulée continue classique calibre en forme et en taille le produit coulé. De la sorte les remous dans le métal liquide dus au jet de coulée sont limités à l'intérieur de la rehausse. Dans l'espace de solidification défini par l'élément tubulaire en cuivre placé en dessous, l'écoulement de métal coulé peut être ainsi maintenu dans un état hydrodynamique relativement calme, ce qui permet notamment de régulariser le profil de solidification de l'acier au contact de la paroi refroidie en cuivre selon tout le pourtour intérieur de la lingotière. Cependant, pour mettre en oeuvre un tel procédé de manière satisfaisante, il est nécessaire d'éviter toute solidification prématurée du métal coulé au niveau de la rehausse afin de pouvoir assurer le démarrage de la solidification plus bas. précisément à l'endroit du contact avec la paroi froide en cuivre .

Pour cela, on a déjà proposé ce ménager un interstice de très faible hauteur (inférieur à 1 mm et généralement de l'ordre de 0,2 mm) entre la rehausse réfractaire et l'élément tubulaire en cuivre et de réaliser, par l'intermédiaire de cette fente, une injection de fluide, généralement de gaz inerte tel que de l'argon dans la lingotière selon sa périphérie intérieure. Pour assurer un débit de gaz en tout point de la fente, celle ci est alimentée en gaz sous pression par l'intermédiaire d'une chambre de répartition qui l'entoure.

Cette injection de gaz a pour effet de cisailler le voile de solidification parasite hétérogène qui pourrait se former au dessus contre la paroi intérieure de la rehausse réfractaire et créer ainsi les conditions favorables à un démarrage franc et régulier de la solidification au niveau de l'élément en cuivre refroidi situé juste en dessous.

Dans le cas des lingotières non-circulaires, autrement-dit dans le cas de lingotières dotées d'un élément tubulaire refroidi de forme quadrangulaire (pour la coulée de brames, ou de blooms ou billettes de section droite carrée, par exemple) ou plus généralement pluriangulaire (coulée d'ébauches ayant déjà la forme du produit fini recherché), on a pu constater sur les produits coulés après solidification complète la présence de défauts de solidification le long des arêtes, tels que criques longitudinales, exfoliations, etc..., défauts dont l'origine a pu être identifiée comme étant un manque de métal solidifié en ces endroits déjà au niveau de la lingotière, donc au moment même de la formation de la peau solide.

La présente invention a précisément pour but de proposer une solution permettant de réduire, voire d'éliminer complètement ces défauts de solidification dans les angles des produits coulés obtenus.

A cet effet, l'invention a pour objet une lingotière de coulée continue en charge des métaux en fusion, comprenant un élément tubulaire métallique refroidi de forme quadrangulaire définissant la forme et la taille du produit coulé et dans lequel le métal en fusion se solidifie au contact de la paroi métallique intérieure refroidie, ledit élément tubulaire refroidi étant surmonté par une rehausse non refroidie en matériau réfractaire thermo-isolant définissant une réserve de métal en fusion à solidifier, une fente d'injection d'un fluide de cisaillage (notamment un gaz inerte sous pression, tel que de l'argon de préférence) selon la périphérie intérieure de la lingotière étant ménagée entre l'élément métallique refroidi et la rehausse réfractaire, lingotière caractérisée en ce qu'elle est pourvue de moyens de réduction du débit de fluide de cisaillage dans les angles.

De préférence, ces moyens sont constitués par un élément constituant un obstacle au passage du gaz dans la fente d'injection et placé dans chacun des angles de la fente.

L'invention résulte des considérations suivantes. Pour obtenir un effet de cisaillage satisfaisant du flux de gaz injecté à la base de la rehausse, il est nécessaire de maintenir un débit de gaz tout le long de la fente afin qu'il n'y ait pas de zones mortes sur lesquelles des fragments de solidification indésirable persisteraient donc. Or, même si on alimente la fente à partir d'un répartiteur périphérique de gaz sous pression, assurant donc des pertes de charge égales et. par conséquent. un débit linéique sortant constant sur toute la longueur de fente, on n'obtient cependant pas un débit de gaz injecté égal en tout point du périmètre du produit coulé. On observe en effet un surdébit de gaz dans les angles de la lingotière dû au fait que, la fente étant bien entendu de même forme rectangulaire que la lingotière, l'intérieur de celle-ci est alimenté en gaz de manière bidirectionnelle dans ses zones d'angle. Ce surdébit dans les angles se traduit au voisinage de la fente, donc en particulier dans la partie supérieure de l'élément en cuivre refroidi situé juste en dessous par une surpression qui peut provoquer un décollement local de la peau solidifiée de la paroi froide en cuivre à l'endroit des arêtes du produit coulé. Ce sont ces décollements qui, en raison de l'effondrement de l'efficacité de refroidissement du produit dans les angles qui en résulte, sont responsables de phénomènes perturbateurs de la solidification du type "manque de métal solidifié", lesquels se concrétisent ensuite sur le produit coulé obtenu par des défauts de solidification dans les angles le long des arêtes.

Afin de bien faire comprendre l'invention, on va maintenant décrire, à titre d'exemple non limitatif, en se référant aux figures jointes en annexe, une lingotière de coulée continue en charge d'une billette d'acier de forme carrée suivant l'invention.

La figure 1 est une demi-vue schématique, en coupe axiale, de la partie supérieure de la lingotière. suivant le plan1-1 de la figure 3.

La figure 2 est une demi-vue schématique en coupe axiale de la partie supérieure de la lingotière, suivant le plan 2-2 de la figure 3.

La figure 3 est une vue de dessus de la partie inférieure de la lingotière, suivant le plan 3-3 de la figure 1 ou de la figure 2.

Sur la figure 1 et sur la figure 2. on voit la partie supérieure d'une lingotière de coulée continue en charge désignée de manière générale par le repère 1 qui comporte un élément tubulaire en cuivre refroidi 6 prolongé vers le haut, et de manière bien jointive pour éviter les infiltrations de métal en fusion, par une rehausse 5 en matériau réfractaire non refroidi.

L'élément métallique refroidi 6 et la rehausse réfractaire 5 délimitent, dans leur partie interne, un espace interne de coulée 3 dans lequel on réalise la coulée et la solidification d'un métal en fusion 4 tel que de l'acier. Comme il est visible sur la figure 3, l'espace inteme de coulée 3 présente une section transversale de forme carrée à angles arrondis, dont le rayon a été volontairement exagérément agrandi pour mieux faire apparaître les éléments caractéristiques constitutifs de l'invention que l'on précisera à nouveau par la suite.

On notera que l'élément tubulaire refroidi en cuivre 6 constitue l'élément principal de la lingotière. C'est lui qui, étant énergiquement refroidi par une circulation interne d'eau (laquelle s'établit ici dans un espace 2 que ménage une chemise métallique 8 entourant à distance l'élément 6), sert classiquement de cristallisoir, contre la paroi intérieure 11 duquel se solidifie l'acier en fusion 7 en formant d'abord une première peau 7' dès le premier contact avec le cuivre froid 11. Ensuite, à mesure que le produit coulé progresse vers le bas dans la lingotière dans le sens indiqué par la flèche F, cette peau, sous l'effet du pompage calorique intense due au refroidissement énergique de l'élément en cuivre 6, s'épaissit de plus en plus. La solidification du produit coulé 7 progresse ainsi de la périphérie vers l'axe central jusqu'à solidification complète qui intervient classiquement à une dizaine de mètres sous la lingotière, des rampes d'aspersion d'eau étant prévues à cet effet à la suite de celle-ci pour arroser directement la surface du produit coulé à refroidir.

Quant à la rehausse 5, composant spécifique de la coulée dite "en charge", sa fonction essentielle est de servir de réserve 4 de métal en fusion. Ce métal arrive par un jet de coulée 12 en provenance d'un répartiteur 14 placé à faible distance au dessus et amené par une busette 13 montée sur l'orifice de sortie du répartiteur. La réserve 4 constitue une masse-tampon, qui a un rôle déterminant au plan de l'hydrodynamique en permettant aux remous souvent violents de métal liquide dus à la forte quantité de mouvement du jet d'acier 12 de s'y développer librement et donc de s'y amortir. Ainsi, l'acier liquide qui arrive ensuite dans le cristallisoir 6 pour s'y solidifier est dans un état beaucoup plus calme et surtout éloigné du ménisque 15, dont l'agitation est souvent à l'origine des hétérogénéités de solidification de l'extrême peau en lingotière de coulée continue classique. En dessous de la réserve 4, l'écoulement du métal en fusion s'approche d'un écoulement de type "piston", c'est-à-dire sans gradient marqué du vecteur vitesse dans la section, ce qui est extrêmement favorable au bon accomplissement du processus de solidification.

La rehausse en matériau réfractaire 5 comporte en règle générale - mais non représentée sur les figures- une partie supérieure principale en un matériau réfractaire fibreux choisi pour ses qualités thermo-isolantes afin de conserver la réserve de métal en fusion 4 à l'état liquide, par exemple le matériau commercialisé sous la dénomination A120K par la firme KAPYROK et un insert annulaire inférieur choisi en un matériau réfractaire dense, tel que du SiAION ® pour assurer une meilleure tenue mécanique au voisinage immédiat de l'élément en cuivre refroidi 6 sollicité par le début de solidification.

On observera que la rehausse est fixée en position bien alignée avec l'élément tubulaire 6 au moyen de pions de centrage non représentés et d'une bride d'assemblage 9 à tirant 9', cette bride portant sur une plaque métallique 5a recouvrant la partie réfractaire. Un caisson en tôle 10 est avantageusement prévu pour le passage des tirants et pour rigidifier le montage.

Malgré les qualités thermo-isolantes du matériau réfractaire utilisé pour la rehausse 5, des pellicules de solidification parasite 16 de métal coulé plus ou moins étendues peuvent se former sur la paroi intérieure de la rehausse. Même localisées sur le pourtour, elles peuvent être néfastes au bon déroulement de la solidification dans le cristallisoir 6 pour peu que ces fragments 16 parviennent à s'étendre jusqu'au niveau du bord de l'élément refroidi 6 où débute la solidification. Pour rompre avant ce stade l'éventuel voile de solidification indésirable formé prématurément dans la rehausse, on pratique à la base de celle-ci une injection périphérique d'un fluide de cisaillage. On utilisera à cet égard de préférence un gaz, et de préférence encore un gaz chimiquement inerte à l'égard du métal coulé, tel que de l'argon.

A cette fin, une fente 18,de faible épaisseur par exemple de l'ordre de 0,2 mm, est ménagée entre la rehausse 5 et l'élément en cuivre refroidi 6. Cette fente s'ouvre librement vers l'intérieur de la lingotière et débouche à son autre extrémité dans une chambre annulaire étanche 19 ménagée dans la rehausse. Cette chambre 19, qui longe la fente 18 tout du long, sert à bien répartir le débit linéique de gaz devant sortir de la fente. Elle est reliée par une conduite 20 à une source externe de gaz sous pression 21. La fente 18 présente une forme annulaire analogue à la forme quadrangulaire de la lingotière, donc de celle que prend le produit coulé 7 une fois solidifié en peau au sein de l'élément en cuivre 6. En particulier, elle présente donc un contour à quatre angles, comme montré sur la figure 3, où l'arrondi des angles a été délibérément exagéré pour les raisons prémentionnées.

Du fait qu'au voisinage de chacun des angles 3a, 3b, 3c et 3d de la lingotière le gaz de cisaillage introduit dans l'espace de coulée 3 est amené à partir de deux côtés à angle droit de la fente 18, l'alimentation bidirectionnelle et convergente des zones d'angle de l'espace de coulée 3 produit un sursoufflage de gaz dans ces zones, entraînant un risque d'éloignement local du métal coulé de la paroi en cuivre 11 au niveau du bord supérieur de celui-ci, là où se forme l'extrême peau , et par conséquent, des manques de métal solidifié, par rapport au reste du pourtour, au voisinage des arêtes du produit coulé en cours de solidification au sein de l'élément en cuivre 6. en raison du manque de refroidissement efficace du produit en ces endroits.

De manière à éviter cette suralimentation en gaz des zones d'angle on dispose, conformément à l'invention, dans les angles de la fente 18 des éléments d'obstruction du passage du gaz, comme il est visible sur les figures 2 et 3.

Les éléments d'obstruction 17. placés dans des angles de l'interstice 18, peuvent être constitués par des pelotes de matériau réfractaire fibreux souple qui, après serrage de la rehausse contre le dessus de l'élément métallique 6, viennent boucher localement le passage par écrasement, de l'extérieur vers l'intérieur de la lingotière. Chacun des éléments d'obstruction 17 est alors avantageusement délimité vers l'extérieur par le contour interne de la chambre de répartition 19, vers l'intérieur par un angle de l'espace de coulée 3, et latératement par deux côtés rectilignes convergeant en direction de l'espace de coulée 3, en faisant un angle α avec la perpendiculaire à la surface interne plane de l'espace de coulée 3, à l'extrémité correspondante de l'angle arrondi 3a (ou 3b,3c,3d, respectivement) de l'espace de coulée délimitant vers l'intérieur l'élément d'obstruction 17.

Dans le cas où l'angle arrondi de l'espace de coulée de la lingotière présente un rayon voisin de 6,5 mm, la largeur de l'élément d'obstruction 17, dans sa zone la moins large, adjacente à un angle de l'espace de coulée, doit être de préférence comprise entre 4 et 6,5 mm. Si cette largeur est inférieure à 4 mm, on supprime mal le surdébit local de gaz injecté dans l'angle. Dans le cas où la largeur est supérieure à 6,5 mm, il existe une zone au voisinage de l'angle, où le débit linéique de gaz injecté est nul.

Par ailleurs, l'angle α entre le côté rectiligne de l'élément d'obstruction 17 et la perpendiculaire à la surface interne de l'espace de coulée sera avantageusement compris entre 0 et 45°. Au-delà de ces valeurs d'inclinaison des côtés de l'élément d'obstruction 17, le débit linéique de gaz injecté, c'est-à-dire le débit par unité de longueur du contour intérieur de la lingotière au niveau de la fente 18 s'annule dans une zone au voisinage des angles.

On a déterminé qu'une valeur de l'angle α voisine de 20° permettait d'obtenir un débit linéique constant suivant le pourtour intérieur de la lingotière, dans le cas de la coulée de produits de forme rectangulaire ou carrée. Dans certains cas, en fonction de la forme plus ou moins complexe des produits à couler, les deux côtés latéraux rectilignes des éléments d'obstruction 17 peuvent faire des angles α et α' différents avec les perpendiculaires à la surface interne plane de l'espace interne de coulée 3, aux extrémités des angles.

En utilisant des éléments d'obstruction de la fente 18 présentant les caractéristiques géométriques et dimensionnelles données ci-dessus, on peut obtenir un débit linéique de gaz inerte dans l'espace interne de coulée, au niveau de la fente 18, parfaitement constant. On supprime ainsi les défauts de solidification observés le long des arêtes du produit coulé une fois solidifié.

L'invention ne se limite pas au mode de réalisation qui a été décrit. Par exemple, on peut utiliser, comme élément d'obstruction de la fente 18 dans ses zones d'angle, des matériaux différents de fibres réfractaires. Ces éléments peuvent être totalement imperméables au gaz, ou encore légèrement poreux.

Il est possible également d'obstruer la fente 18 dans ses zones d'angle et de supprimer le débit de gaz dans ces zones en prévoyant une légère surépaisseur de la rehausse 5 dans les zones d'angle s'étendant suivant la largeur de la fente 18, entre l'espace interne de coulée 3 et la chambre de répartition 19. Cette surépaisseur peut être réalisée par usinage, par exemple par fraisage, de la face inférieure de la rehausse 5 adjacente à l'élément 6. Réciproquement, la surépaisseur d'angle peut être prévue sur l'élément 6 dont on usinerait à cet effet la face supérieure tournée vers la rehausse 5. De préférence, la zone en surépaisseur présentera une forme analogue à la forme des éléments d'obstruction 17 telle que représentée sur la figure 3. Cette surépaisseur peut être de préférence de l'ordre de 0,2 mm.

Il est possible également d'obstruer partiellement la chambre de répartition 19 dans des zones voisines de ses angles, de manière à limiter ou à supprimer l'alimentation des zones d'angle de la fente 18. L'obstruction de la chambre de répartition peut être réalisée, par exemple, en introduisant dans les zones d'angle de la chambre de répartition des bouchons traversés par des canaux dans le sens de circulation du gaz dans la chambre de répartition ou encore des bouchons présentant une certaine porosité.

Dans la mesure où est respectée sa définition donnée par les revendications jointes, l'invention s'applique à toute tête de lingotière pluriangulaire de coulée continue en charge d'un produit métallurgique, tel qu'une billette, un bloom ou une brame, ébauches de forme déjà proche du produit fini (poutrelles, rails, profilés divers, ...). Par ailleurs, elle peut s'appliquer aussi bien dans le cas de la coulée continue d'acier que dans le cas de la coulée continue de métaux non ferreux.

## Revendications

1. Lingotière de coulée continue en charge des métaux en fusion, comprenant un élément tubulaire métallique refroidi (6) de forme pluriangulaire définissant la forme et la taille du produit coulé et dans lequel le métal en fusion (7) se solidifie au contact de la paroi métallique intérieure refroidie (11), ledit élément tubulaire refroidi étant surmonté par une rehausse (5) non refroidie en matériau réfractaire thermo-isolant définissant une réserve de métal en fusion à solidifier, une fente (18) d'injection d'un fluide de cisaillage selon la périphérie intérieure de la lingotière étant ménagée entre ledit élément métallique refroidi (6) et ladite rehausse réfractaire (5), lingotière **caractérisée en ce qu'**elle est pourvue de moyens (17) de réduction du débit de fluide de cisaillage dans les angles.

2. Lingotière suivant la revendication 1, **caractérisée par le fait que** les moyens de réduction du débit de gaz sont constitués par des éléments (17) d'obstruction locale du passage de la fente (18).

3. Lingotière suivant la revendication 2, **caractérisée par le fait que** les éléments d'obstruction (17) sont constitués chacun par une pelote en réfractaire fibreux comprimée entre la rehausse (5) et l'élément tubulaire refroidi (6) et placée chacune dans une zone d'angle (3a....3d) de la fente (18).

4. Lingotière suivant l'une quelconque des revendications 2 et 3, **caractérisée par le fait que** les éléments d'obstruction (17) de chacune desdites zones d'angle de la fente (18) présentent deux côtés latéraux rectilignes entre la chambre de répartition (19) et un angle (3a, 3b, 3c, 3d) d'une surface interne de l'espace interne de coulée (3) convergeant en direction de l'espace de coulée (3) et faisant chacun avec une perpendiculaire à la surface interne de coulée (3), au voisinage d'un angle (3a. 3b, 3c, 3d) de la surface de l'espace interne de coulée (3), un angle compris entre 0° et 45°.

5. Lingotière suivant l'une quelconque des revendications 2, 3 et 4, et comportant des angles arrondis ayant un rayon voisin de 6,5 mm, **caractérisée par le fait que** les éléments d'obturation (17) ont une face tournée en regard de l'espace de coulée (3) de largeur comprise entre 4 et 6,5 mm.

6. Lingotière suivant la revendication 1, **caractérisée par le fait que** les moyens de réduction du débit de gaz sont constitués par des éléments d'obstruction partielle des angles de la fente d'injection (18).

## Patentansprüche

1. Stranggusskokille für metallurgische Produkte, die ein röhrenförmiges, gekühltes Element (6) aus Metall mit einer vieleckigen Form umfasst, welche die Form und Größe des gegossenen Produkts bestimmt, und bei dem die Metallschmelze (7) beim Kontakt mit der gekühlten metallischen Innenwand (11) erstarrt, wobei über dem röhrenförmigen, gekühlten Element ein nicht gekühlter Aufbautrichter (5) aus wärmeisolierendern, feuerfesten Material angeordnet ist, der eine Reserve an zu erstarrender Metallschmelze bildet, wobei entlang dem inneren Umfang der Kokille zwischen dem gekühlten Metallelement (6) und dem feuerfesten Aufbautrichter (5) ein Spalt (18) zum Einspritzen eines Schneidfluids vorgesehen ist, eine Kokille, die **dadurch gekennzeichnet ist, dass** sie mit Mitteln (17) zur Reduzierung der Schneidfluidmenge in den Ecken versehen ist.

2. Kokille nach Anspruch 1, **dadurch gekennzeichnet, dass** die Mittel zur Verringerung der Gasmenge von Elementen (17) zum lokalen Verstopfen der Durchlassöffnung des Spalts (18) gebildet werden.

3. Kokille nach Anspruch 2, **dadurch gekennzeichnet, dass** die Elemente (17) zum Verstopfen jeweils von einer Kugel aus faserartiger feuerfester Masse gebildet werden, die zwischen dem Aufbautrichter (5) und dem röhrenförmigen, gekühlten Element (6) zusammengedrückt und jeweils in einer Eckzone (3a...3d) des Spalts (18) platziert wird.

4. Kokille nach einem der Ansprüche 2 und 3, **dadurch gekennzeichnet, dass** die Elemente (17) zum Verstopfen jeder Eckzone des Spalts (18) zwei gerade Seitenflächen zwischen der Verteilungskammer (19) und einer Ecke (3a, 3b, 3c, 3d) einer Innenfläche des Gussinnenraums (3) aufweisen, die in Richtung auf den Gussraum (3) konvergieren und jeweils mit einer Senkrechten zur Gussinnenraumfläche (3) nahe einer Ecke (3a, 3b, 3c, 3d) der Gussinnenraumfläche (3) einen Winkel von 0 bis 45° bilden.

5. Kokille nach einem der Ansprüche 2, 3 und 4 und mit abgerundeten Ecken mit einem Radius von annähernd 6,5 mm, **dadurch gekennzeichnet, dass** die Elemente zum Verstopfen (17) eine zum Gussraum (3) gewandte Seite einer Breite von 4 bis 6,5 mm aufweisen.

6. Kokille nach Anspruch 1, **dadurch gekennzeichnet, dass** die Mittel zur Reduzierung der Gasmenge von Elementen zum parziellen Verstopfen der Ecken des Einspritzspalts (18) gebildet werden.

## Claims

1. Ingot mould for loaded continuous casting of molten metals comprising a multiple angled cooled tubular metal element (6) defining the shape and size of the casting and in which the molten metal (7) solidifies in contact with the cooled inner metal wall (11), the said cooled tubular element being surmounted by a higher uncooled part (5) in a heat-insulating refractory material defining a reserve of molten metal to be solidified, a slot (18) for injecting a shearing fluid along the inner periphery of the ingot mould being arranged between the said cooled metal element (6) and the said higher refractory part, the ingot mould being **characterised in that** it is provided with means (17) for reducing the flow of shearing fluid in the angles.

2. Ingot mould according to Claim 1, **characterised in that** the means of reducing the gas flow consist of elements (17) for local blocking of the passage in the slot (18).

3. Ingot mould according to Claim 2, **characterised in that** the blocking elements (17) each comprises a compressed fibrous refractory pad between the higher part (5) and the cooled tubular element (6) and each placed in an angled area (3a .... 3d) of the slot (18).

4. Ingot mould in accordance with any one of the Claims 2 and 3, **characterised in that** the elements (17) for blocking each of the said angle areas of the slot (18) have two straight sides between the distribution chamber (19) and an angle (3a, 3b, 3c, 3d) of an inner surface of the inner casting space (3) converging in the direction of the casting space (3) and each forming, with a perpendicular to the inner casting surface (3), in the vicinity of an angle (3a, 3b, 3c, 3d) of the surface of the inner casting space (3), an angle between 0° and 45°.

5. Ingot mould according to any one of the Claims 2, 3 and 4, and having rounded corners with a radius in the vicinity of 6.5 mm, **characterised in that** the blanking off elements (17) have one face turned opposite the casting space (3) of a width between 4 and 6.5 mm.

6. Ingot mould according to Claim 1, **characterised in that** the, means for reducing the gas flow are made up of elements for partially blocking the angles of the injection slot (18).
